# EUROPÄISCHE PATENTANMELDUNG

(11) **EP 4 592 160 A1**
(43) Veröffentlichungstag der Anmeldung: **30.07.2025**
(21) Anmeldenummer: 24154233.1
(22) Anmeldetag: 26.01.2024
(51) Int. Cl.: B61L 15/00, B61L 25/02

(54) **VERFAHREN, EISENBAHNWAGEN UND COMPUTERPROGRAMMPRODUKT ZUM BETREIBEN EINES EISENBAHNWAGENVERBUNDS**

(71) Anmelder: Siemens Mobility GmbH, 81739 München (DE)
(72) Erfinder: Muxfeldt, Arne, 38110 Braunschweig (DE); Tietge, Matthias, 38106 Braunschweig (DE)
(74) Vertreter: Siemens Patent Attorneys

(57) **Zusammenfassung**

Die Erfindung bezieht sich unter anderem auf ein Verfahren zum Betreiben eines Eisenbahnwagenverbunds (10), der durch einen vorderen Wagen (11) und einen hinteren Wagen (12) begrenzt wird. Erfindungsgemäß ist vorgesehen, dass in zumindest einem der beiden genannten Wagen eine Statusangabe (SA) ermittelt wird, die die Position und/oder die Geschwindigkeit dieses Wagens angibt, die Statusangabe (SA) an eine streckenseitige Kommunikationseinrichtung (30) übermittelt wird, die streckenseitige Kommunikationseinrichtung (30) die Statusangabe (SA) an den anderen der beiden genannten Wagen weiterleitet und in dem jeweils anderen der beiden genannten Wagen die empfangene Statusangabe (SA) und eine andere Statusangabe (SA), die die Position und/oder die Geschwindigkeit dieses anderen Wagens angibt, einer Plausibilitätsprüfung unterzogen werden und in dem anderen Wagen eine Sicherungsmaßnahme ausgelöst wird, wenn die Plausibilitätsprüfung eine Trennung des Eisenbahnwagenverbunds (10) anzeigt.

## Beschreibung

Die Erfindung bezieht sich auf ein Verfahren zum Betreiben eines Eisenbahnwagenverbunds, der durch einen vorderen Wagen und einen hinteren Wagen begrenzt wird.

Die internationale Patentanmeldung WO 2011/095429 A1 offenbart ein Verfahren zum Betreiben eines Eisenbahnwagenverbunds, bei dem während der Fahrt eine Überwachung auf Vollständigkeit bzw. eine Trennung des Wagenverbunds erfolgt. Zu diesem Zwecke kommunizieren sogenannte Train-Integrity-Module unmittelbar miteinander.

Der Erfindung liegt die Aufgabe zugrunde, ein Verfahren zum Betreiben eines Eisenbahnwagenverbunds weiter zu verbessern.

Diese Aufgabe wird erfindungsgemäß durch ein Verfahren mit den Merkmalen gemäß Patentanspruch 1 gelöst. Vorteilhafte Ausgestaltungen des erfindungsgemäßen Verfahrens sind in Unteransprüchen angegeben.

Danach ist erfindungsgemäß vorgesehen, dass in zumindest einem der beiden genannten Wagen eine Statusangabe ermittelt wird, die die Position und/oder die Geschwindigkeit dieses Wagens angibt, die Statusangabe an eine streckenseitige Kommunikationseinrichtung übermittelt wird, die streckenseitige Kommunikationseinrichtung die Statusangabe an den anderen der beiden genannten Wagen weiterleitet und in dem jeweils anderen der beiden genannten Wagen die empfangene Statusangabe und eine andere Statusangabe, die die Position und/oder die Geschwindigkeit dieses anderen Wagens angibt, einer Plausibilitätsprüfung unterzogen werden und in dem anderen Wagen eine Sicherungsmaßnahme ausgelöst wird, wenn die Plausibilitätsprüfung eine Trennung des Eisenbahnwagenverbunds anzeigt.

Ein wesentlicher Vorteil des erfindungsgemäßen Verfahrens ist darin zu sehen, dass die Übertragung der Statusangaben unter Einbezug der streckenseitigen Kommunikationseinrichtung erfolgt, wodurch eine sehr schnelle Datenübertragung auch bei sehr langen Zügen wie beispielsweise Güterzügen fehlerarm, also sehr zuverlässig erfolgen kann, und zwar auch in Gebieten mit schwierigen Übertragungsbedingungen wie beispielsweise in Tunneln.

Ein weiterer wesentlicher Vorteil des erfindungsgemäßen Verfahrens besteht darin, dass mittlere Wagen des Eisenbahnwagenverbunds nicht mit Funkkomponenten oder dergleichen ausgestattet werden müssen, da es für die Durchführung des Verfahrens ausreicht, nur den vorderen und hinteren Wagen des Eisenbahnwagenverbunds mit geeigneter Hard- und/oder Software auszustatten. Gerade bei Güterzügen ist der letztgenannte Aspekt von großer Bedeutung, da die Ausstattung von Güterwagen sehr unterschiedlich sein kann und eine etwaig nötige Nachrüstung einzelner Wagen unverhältnismäßig aufwändig sein kann.

Als vorteilhaft wird es angesehen, wenn eine Plausibilitätsprüfung sowohl vorn als auch hinten stattfindet. So wird es demgemäß als vorteilhaft angesehen, wenn in jedem der beiden genannten Wagen jeweils eine Statusangabe ermittelt wird, die die Position und/oder die Geschwindigkeit des jeweiligen Wagens angibt, und zwar in dem vorderen Wagen eine vordere Statusangabe und in dem hinteren Wagen eine hintere Statusangabe, die vordere Statusangabe von dem vorderen Wagen an die streckenseitige Kommunikationseinrichtung übermittelt wird, die die vordere Statusangabe an den hinteren Wagen weiterleitet, die hintere Statusangabe von dem hinteren Wagen an die streckenseitige Kommunikationseinrichtung übermittelt wird, die die hintere Statusangabe an den vorderen Wagen weiterleitet, in dem vorderen Wagen die vordere und hintere Statusangabe einer vorderen Plausibilitätsprüfung unterzogen werden und die Sicherungsmaßnahme in dem vorderen Wagen ausgelöst wird, wenn die vordere Plausibilitätsprüfung eine Trennung des Eisenbahnwagenverbunds anzeigt, und in dem hinteren Wagen die vordere und hintere Statusangabe einer hinteren Plausibilitätsprüfung unterzogen werden und in dem hinteren Wagen die Sicherungsmaßnahme ausgelöst wird, wenn die hintere Plausibilitätsprüfung eine Trennung des Eisenbahnwagenverbunds anzeigt.

Das Erzeugen der Statusangabe und/oder die Plausibilitätsprüfung wird vorzugsweise von einem Computerprogrammprodukt gesteuert, das in einer Rechenanlage des jeweiligen Wagens, in dem die Statusangabe gebildet und/oder die Plausibilitätsprüfung durchgeführt wird, ausgeführt wird.

Der Eisenbahnwagenverbund bildet vorzugsweise einen vollständigen Güterzug, dessen vorderes Zugende durch den vorderen Wagen und dessen hinteres Zugende durch den hinteren Wagen gebildet wird.

Der vordere Wagen wird vorzugsweise durch eine vordere Lokomotive des Eisenbahnwagenverbunds gebildet.

Der hintere Wagen des Eisenbahnwagenverbunds kann ebenfalls eine Lokomotive sein oder alternativ eine andere Art Wagen mit geeigneter Ausstattung.

Beispielsweise kann vorgesehen sein, dass der vordere und hintere Wagen jeweils Lokomotiven sind und zwischen der vorderen Lokomotive und der hinteren Lokomotive eine Vielzahl an Güterwagen in dem Wagenverbund vorhanden ist.

Bei der letztgenannten Ausführungsvariante kann in vorteilhafter Weise vorgesehen sein, dass das Erzeugen der vorderen Statusangabe und die vordere Plausibilitätsprüfung von einem Computerprogrammprodukt gesteuert wird, das in einer Lokomotivsteuersoftware der vorderen Lokomotive implementiert ist und von einer Rechenanlage der vorderen Lokomotive ausgeführt wird.

Falls es sich bei dem hinteren Wagen auch um eine Lokomotive handelt, ist es von Vorteil, wenn das Erzeugen der hinteren Statusangabe und die hintere Plausibilitätsprüfung von einem Computerprogrammprodukt gesteuert wird, das in einer Lokomotivsteuersoftware der hinteren Lokomotive implementiert ist und von einer Rechenanlage der hinteren Lokomotive ausgeführt wird.

Die Durchführung der Sicherungsmaßnahme schließt vorzugsweise das Bremsen des jeweiligen Wagens ein, in dem die Sicherungsmaßnahme ausgelöst wird. Besonders vorteilhaft ist es aber, wenn die Durchführung der Sicherungsmaßnahme zugweit erfolgt, also die Durchführung der Sicherungsmaßnahme das Bremsen aller Wagen des Eisenbahnwagenverbunds sowie, sofern vorhanden, auch das Bremsen weiterer an den Eisenbahnwagenverbund angekoppelter Wagen einschließt.

Das Auslösen der Sicherungsmaßnahme erfolgt vorzugsweise wagenautark jeweils in dem Wagen bzw. von dem Wagen aus, in dem die Plausibilitätsprüfung das Auslösen der Sicherungsmaßnahme empfiehlt, und zwar ohne Einbezug einer streckenseitigen Sicherungseinrichtung, insbesondere ohne Einbezug eines streckenseitigen Stellwerks; die Durchführung der Sicherungsmaßnahme erfolgt hingegen wie oben erwähnt vorzugsweise zugweit.

Die Plausibilitätsprüfung umfasst vorzugsweise eine Prüfung, ob die in den Statusangaben angegebenen Geschwindigkeiten beider Wagen unter Berücksichtigung eines vorgegebenen Differenzgeschwindigkeitstoleranzbereichs übereinstimmen, wobei auf eine Trennung des Eisenbahnwagenverbunds geschlossen wird, wenn der Differenzgeschwindigkeitstoleranzbereich verlassen wird.

Alternativ oder zusätzlich kann die Plausibilitätsprüfung in vorteilhafter Weise eine Prüfung umfassen, ob die in den Statusangaben angegebenen Positionen der Wagen einen Wagenabstand anzeigen, der unter Berücksichtigung eines vorgegebenen Abstandstoleranzbereichs einem erwarteten Wagenabstand entspricht, wobei auf eine Trennung des Eisenbahnwagenverbunds geschlossen wird, wenn der Abstandstoleranzbereich verlassen wird.

Die Erfindung bezieht sich außerdem auf einen Eisenbahnwagen mit einer wageneigenen Statusermittlungseinrichtung zum Ermitteln einer wageneigenen Statusangabe, die die Position und/oder die Geschwindigkeit des jeweiligen Wagens angibt.

Erfindungsgemäß ist bezüglich des Eisenbahnwagens gemäß einer ersten Erfindungsvariante vorgesehen, dass der Eisenbahnwagen mit einer wageneigenen Kommunikationseinrichtung, die zur Kommunikation mit einer streckenseitigen Kommunikationseinrichtung geeignet ist, ausgestattet ist und die Statusermittlungseinrichtung dazu ausgebildet ist, die wageneigene Statusangabe über die wageneigene Kommunikationseinrichtung und die streckenseitige Kommunikationseinrichtung an eine Plausibilitätsprüfeinrichtung eines anderen Wagens zu übermitteln.

Vorteilhaft ist es, wenn der Eisenbahnwagen gemäß der ersten Erfindungsvariante dazu geeignet ist, zur Durchführung eines Verfahrens, wie es oben beschrieben worden ist, eingesetzt zu werden.

Erfindungsgemäß ist bezüglich des Eisenbahnwagens gemäß einer zweiten Erfindungsvariante vorgesehen, dass der Eisenbahnwagen mit einer wageneigenen Kommunikationseinrichtung, die zur Kommunikation mit einer streckenseitigen Kommunikationseinrichtung geeignet ist, ausgestattet ist und der Eisenbahnwagen eine Plausibilitätsprüfeinrichtung aufweist, die dazu ausgebildet ist, die wageneigene Statusangabe der wageneigenen Statusermittlungseinrichtung und eine wagenfremde Statusangabe, die sie über die wageneigene Kommunikationseinrichtung von der streckenseitigen Kommunikationseinrichtung empfängt, einer Plausibilitätsprüfung zu unterziehen und eine Sicherungsmaßnahme auszulösen bzw. einzuleiten, wenn die Plausibilitätsprüfung eine Trennung des Zugverbands anzeigt.

Vorteilhaft ist es, wenn der Eisenbahnwagen gemäß der zweiten Erfindungsvariante dazu geeignet ist, zur Durchführung eines Verfahrens, wie es oben beschrieben worden ist, eingesetzt zu werden.

Besonders vorteilhaft ist es auch bei der zweiten Erfindungsvariante, wenn die Statusermittlungseinrichtung dazu ausgebildet ist, die wageneigene Statusangabe über die wageneigene Kommunikationseinrichtung und die streckenseitige Kommunikationseinrichtung an eine Plausibilitätsprüfeinrichtung eines anderen Wagens, beispielsweise eines anderen Eisenbahnwagens der zweiten Erfindungsvariante, zu übermitteln.

Die Erfindung bezieht sich außerdem auf einen Eisenbahnwagenverbund, der durch einen vorderen Wagen und einen hinteren Wagen begrenzt wird. Erfindungsgemäß ist bezüglich des Eisenbahnwagenverbunds vorgesehen, dass einer der beiden genannten Wagen ein Eisenbahnwagen gemäß der ersten Erfindungsvariante und der andere der beiden genannten Wagen ein Eisenbahnwagen gemäß der zweiten Erfindungsvariante ist oder beide der genannten Wagen jeweils Eisenbahnwagen gemäß der zweiten Erfindungsvariante sind.

Der Eisenbahnwagenverbund bildet vorzugsweise einen vollständigen Güterzug, dessen vorderes Zugende durch den vorderen Wagen und dessen hinteres Zugende durch den hinteren Wagen begrenzt wird.

Der vordere Wagen wird vorzugsweise durch eine vordere Lokomotive gebildet. Der hintere Wagen kann durch eine hintere Lokomotive gebildet werden.

Die Erfindung bezieht sich außerdem auf ein Computerprogrammprodukt. Bezüglich des Computerprogrammprodukts ist erfindungsgemäß vorgesehen, dass das Computerprogrammprodukt zur Installation auf einer Rechenanlage eines Eisenbahnwagens, insbesondere eines solchen wie oben beschrieben, bestimmt ist und insbesondere zur Integration in eine Lokomotivsteuersoftware einer Lokomotive geeignet ist sowie dazu ausgestaltet ist, bei Ausführung durch eine Recheneinrichtung der Rechenanlage eine Statusangabe zu erzeugen, die die Position und/oder die Geschwindigkeit des jeweiligen Eisenbahnwagens angibt. Das Computerprogrammprodukt ist außerdem dazu ausgestaltet,
- die Statusangabe mittels einer wageneigenen Kommunikationseinrichtung an eine streckenseitige Kommunikationseinrichtung zwecks Weiterleitung an ein entsprechendes Computerprogrammprodukt eines anderen Eisenbahnwagens desselben Eisenbahnwagenverbunds zu übermitteln, und/oder
- die Statusangabe und eine empfangene wagenfremde Statusangabe, die die Position und/oder die Geschwindigkeit des anderen Eisenbahnwagens angibt, einer Plausibilitätsprüfung zu unterziehen und eine Sicherungsmaßnahme auszulösen, wenn die Plausibilitätsprüfung eine Trennung des Eisenbahnwagenverbunds anzeigt.

Mit anderen Worten ist es vorteilhaft, wenn das Computerprogrammprodukt dazu ausgestaltet ist, einen Eisenbahnwagen gemäß der ersten Erfindungsvariante und/oder gemäß der zweiten Erfindungsvariante zu bilden bzw. zur Durchführung des oben beschriebenen Verfahrens in dem vorderen oder hinteren Wagen eingesetzt zu werden.

Die Erfindung wird nachfolgend anhand von Ausführungsbeispielen näher erläutert; dabei zeigen beispielhaft:
- Fig. 1-4: Ausführungsbeispiele für erfindungsgemäße Eisenbahnwagenverbünde, die mit Ausführungsbeispielen für erfindungsgemäße Eisenbahnwagen ausgestattet sind und anhand derer Ausführungsbeispiele für erfindungsgemäße Verfahren erläutert werden, und
- Fig. 5-6: Ausführungsbeispiele für Bestandteile erfindungsgemäßer Eisenbahnwagen näher im Detail.

In den Figuren werden der Übersicht halber für identische oder vergleichbare Komponenten stets dieselben Bezugszeichen verwendet.

Die Figur 1 zeigt ein Ausführungsbeispiel für einen Eisenbahnwagenverbund 10, der durch einen vorderen Wagen (Eisenbahnwagen) 11 und einen hinteren Wagen (Eisenbahnwagen) 12 begrenzt wird. Der Eisenbahnwagenverbund 10 kann einen vollständigen Güterzug bilden, wie die Figur 1 beispielhaft zeigt, oder alternativ nur einen Bestandteil eines solchen Güterzugs.

Der Eisenbahnwagenverbund 10 befindet sich auf einer Eisenbahngleisanlage 20 und bewegt sich in einer Fahrtrichtung F in der Figur 1 von links nach rechts. Die Eisenbahngleisanlage 20 ist mit einer streckenseitigen Kommunikationseinrichtung 30 ausgestattet, die eine Kommunikationsmanagementeinrichtung 31 und eine Vielzahl an mit dieser verbundenen Kommunikationsmodulen 32 umfasst, die entlang der von dem Eisenbahnwagenverbund 10 befahrenen Strecke angeordnet sind und eine kontinuierliche Kommunikation des Eisenbahnwagenverbunds 10 mit der streckenseitigen Kommunikationseinrichtung 30 ermöglichen. Die streckenseitige Kommunikationseinrichtung 30 kann beispielsweise ein WLAN- oder Mobilfunknetz betreiben, beispielsweise ein CBTC (Communications-Based Train Control)-kompatibles Funksystem. Die Kommunikationsmanagementeinrichtung 31 kann zu diesem Zwecke ein oder mehr Prozessoren oder Controller oder vergleichbare elektronische Komponenten umfassen, die Datensignale beispielsweise in Form von Datenpaketen handhaben, also verarbeiten oder erzeugen können, und zu diesem Zweck vorzugsweise mit entsprechender Software ausgestattet sind.

Der vordere Wagen 11 und der hintere Wagen 12 des Eisenbahnwagenverbunds 10 sind jeweils mit einer Statusermittlungseinrichtung 101 ausgestattet, die zum Ermitteln einer wageneigenen Statusangabe SA dient. Die Statusangabe SA gibt jeweils zumindest die Position und/oder die Geschwindigkeit des eigenen Wagens an.

Die Statusermittlungseinrichtungen 101 stehen zum Zwecke der Statusermittlung mit in der Figur 1 aus Gründen der Übersicht nicht weiter gezeigten Sensoren in Verbindung, bei denen es sich um Geschwindigkeits- oder Radarsensoren wie Hodometer oder Beschleunigungssensoren handeln kann. Die Statusermittlungseinrichtung 101 des vorderen Wagens 11 und die des hinteren Wagens 12 können baugleich sein.

Außerdem umfassen der vordere und hintere Wagen 11 und 12 des Eisenbahnwagenverbunds 10 jeweils eine wageneigene Kommunikationseinrichtung 102, die zur Kommunikation mit der streckenseitigen Kommunikationseinrichtung 30 geeignet ist. Die Kommunikationseinrichtung 102 des vorderen Wagens 11 und die des hinteren Wagens 12 können baugleich sein.

Der hintere Wagen 12 ist im Unterschied zu dem vorderen Wagen 11 zusätzlich mit einer Plausibilitätsprüfeinrichtung 103 ausgestattet.

Bei dem vorderen Wagen 11 handelt es sich somit um einen Wagen, der die wageneigene Statusangabe SA über die wageneigene Kommunikationseinrichtung 102 und die streckenseitige Kommunikationseinrichtung 30 lediglich an die Plausibilitätsprüfeinrichtung 103 eines anderen Wagens, hier des hinteren Wagens 12, übermitteln kann. Eine eigene Plausibilitätsprüfung führt der vordere Wagen 11 nicht durch.

Die bei dem hinteren Wagens 12 zusätzlich vorgesehene Plausibilitätsprüfeinrichtung 103 dient dazu, die Statusangabe SA der Statusermittlungseinrichtung 101 des eigenen hinteren Wagens 12 und die Statusangabe SA der Statusermittlungseinrichtung 101 des vorderen Wagens 11 einer Plausibilitätsprüfung zu unterziehen; die Statusangabe SA des vorderen Wagens 11 erhält die Plausibilitätsprüfeinrichtung 103 über die wageneigene Kommunikationseinrichtung 102 und die streckenseitige Kommunikationseinrichtung 30 von der Kommunikationseinrichtung 102 des vorderen Wagens 11.

Die beiden Wagen arbeiten vorzugsweise wie folgt zusammen:
Die Statusermittlungseinrichtung 101 des vorderen Wagens 11 erfasst die Position und/oder die Geschwindigkeit des vorderen Wagens 11 und erzeugt eine Statusangabe SA, die zumindest die Position und/oder die Geschwindigkeit sowie vorzugsweise auch den Zeitpunkt T der Messwerterfassung angibt. Mittels der wageneigenen Kommunikationseinrichtung 102 sendet die Statusermittlungseinrichtung 101 die Statusangabe SA zu der streckenseitigen Kommunikationseinrichtung 30, beispielsweise im Rahmen eines Datensignals, insbesondere Datentelegramms DT1.

Ein solches Datentelegramm DT1 kann beispielsweise umfassen: eine Empfängerangabe EA, die die streckenseitige Kommunikationseinrichtung 30 als Empfänger des Datentelegramms DT1 bezeichnet, eine Senderangabe SS, die den vorderen Wagen 11 als Sender bezeichnet, und einen Nutzdatenabschnitt N, der den hinteren Wagen 12 als Endempfänger des Nutzdatenabschnitts N angibt und die Statusangabe SA des vorderen Wagens 11 mit dem Zeitpunkt T der Messwerterfassung enthält.

Die streckenseitige Kommunikationseinrichtung 30 empfängt das Datentelegramm DT1 des vorderen Wagens 11 und leitet den Nutzdatenabschnitt N unverändert in einem eigenen Datentelegramm DT2 an die Kommunikationseinrichtung 102 des hinteren Wagens 12 weiter.

Das letztgenannte Datentelegramm DT2 kann beispielsweise umfassen: eine Empfängerangabe EA, die den hinteren Wagen 12 als Empfänger bezeichnet, eine Senderangabe SS, die die streckenseitige Kommunikationseinrichtung 30 als Sender des Datentelegramms DT2 bezeichnet, und den erwähnten Nutzdatenabschnitt N, der den hinteren Wagen 12 als Endempfänger des Nutzdatenabschnitts N angibt und die Statusangabe SA des vorderen Wagens 11 mit dem Zeitpunkt T der Messwerterfassung enthält.

Die Statusermittlungseinrichtung 101 des hinteren Wagens 12 erfasst die Position und/oder die Geschwindigkeit des hinteren Wagens 12 und erzeugt eine Statusangabe SA, die zumindest die Position und/oder die Geschwindigkeit des hinteren Wagens 12 sowie vorzugsweise auch den Zeitpunkt T der jeweiligen Messwerterfassung angibt. Die Statusermittlungseinrichtung 101 des hinteren Wagens 12 übermittelt ihre Statusangabe SA an die Plausibilitätsprüfeinrichtung 103 des eigenen Wagens. Eine Übermittlung der Statusangabe SA des hinteren Wagens 12 an den vorderen Wagen 11 über die streckenseitige Kommunikationseinrichtung 30 findet nicht statt und ist auch nicht erforderlich, da der vordere Wagen 11 keine eigene Plausibilitätsprüfeinrichtung 103 aufweist.

Mittels der wageneigenen Kommunikationseinrichtung 102 empfängt die Plausibilitätsprüfeinrichtung 103 des hinteren Wagens 12 außerdem von der streckenseitigen Kommunikationseinrichtung 30 das streckenseitige Datentelegramm DT2 mit dem Nutzdatenabschnitt N, der die Statusangabe SA des vorderen Wagens 11 und den Zeitpunkt T dessen Messwerterfassung enthält.

Der Plausibilitätsprüfeinrichtung 103 des hinteren Wagens 12 liegen somit zwei Statusangaben vor, nämlich die empfangene Statusangabe SA(11) und die eigene Statusangabe SA(12), sodass die Plausibilitätsprüfeinrichtung 103 eine Plausibilitätsprüfung durchführen kann.

Mit Blick auf eine Detektion einer Trennung des Zugverbands umfasst die Plausibilitätsprüfung vorzugsweise eine Prüfung, ob die in den Statusangaben angegebenen Geschwindigkeiten des vorderen Wagens 11 und des hinteren Wagens 12 unter Berücksichtigung eines vorgegebenen Differenzgeschwindigkeitstoleranzbereichs übereinstimmen. Wenn der Differenzgeschwindigkeitstoleranzbereich verlassen wird, wird auf eine Trennung des Eisenbahnwagenverbunds 10 geschlossen.

Alternativ oder zusätzlich kann in vorteilhafter Weise eine Prüfung erfolgen, ob die in den Statusangaben angegebenen Positionen der Wagen einen Wagenabstand anzeigen, der unter Berücksichtigung eines vorgegebenen Abstandstoleranzbereichs einem erwarteten Wagenabstand entspricht. Wird der Abstandstoleranzbereich verlassen, so wird auf eine Trennung des Eisenbahnwagenverbunds 10 geschlossen.

Wenn die Plausibilitätsprüfung eine Trennung des Zugverbands anzeigt, so leitet die Statusermittlungseinrichtung 101 eine Sicherungsmaßnahme ein bzw. löst eine solche mittels eines Auslösesignals AUS aus. Das Auslösesignal AUS wird beispielsweise von einer in der Figur 1 nicht gezeigten Fahrzeugsteuereinrichtung 300 (siehe Figur 6) des hinteren Wagens 12 umgesetzt.

Wird eine solche Sicherungsmaßnahme ausgelöst, so beschränkt sich deren Durchführung vorzugsweise nicht auf den hinteren Wagen 12, sondern erstreckt sich auf den gesamten Eisenbahnwagenverbund 10 bzw. zugweit. Falls an den Eisenbahnwagenverbund 10 noch weitere Wagen angekoppelt sind, also weitere nicht zu dem Eisenbahnwagenverbund 10 gehörende Wagen vorhanden sind (siehe Figur 2), so werden diese vorzugsweise ebenfalls in die Sicherungsmaßnahme eingebunden.

Die Sicherungsmaßnahme umfasst vorzugsweise das Bremsen des jeweils eigenen Wagens, das Bremsen aller anderen Wagen des Eisenbahnwagenverbunds 10, sowie, sofern vorhanden, das Bremsen auch weiterer daran angekoppelter Wagen 13 (siehe Figur 2). Beispielsweise kann die Plausibilitätsprüfeinrichtung 103 eine Notbremsdruckluftleitung des Eisenbahnwagenverbunds 10 bzw. des gesamten Zugs öffnen oder öffnen lassen, um eine zugweite Bremsung auszulösen.

Die Plausibilitätsprüfeinrichtung 103 löst die Sicherungsmaßnahme vorzugsweise ohne weiteren Einbezug einer streckenseitigen Sicherungseinrichtung, also beispielsweise ohne Einbezug eines streckenseitigen Stellwerks bzw. ohne Rückfrage bei einem streckenseitigen Stellwerk, aus. Das Auslösen der Sicherungsmaßnahme erfolgt also vorzugsweise wagenautark und die Durchführung der Sicherungsmaßnahme vorzugsweise zugautark und somit mit minimalem Zeitverzug.

Die Figur 2 zeigt eine Variante des Eisenbahnwagenverbunds 10 gemäß Figur 1. Bei der Variante gemäß Figur 2 umfasst der Güterzug noch weitere Wagen 13, die außerhalb des Eisenbahnwagenverbunds 10, der durch den vorderen Wagen 11 und den hinteren Wagen 12 begrenzt wird, angeordnet sind.

Die Detektionsmöglichkeit einer Trennung des Zugverbands betrifft bei der Variante gemäß Figur 2 somit nicht den gesamten Zug, sondern nur den Teil mit dem Eisenbahnwagenverbund 10. Im Übrigen gelten die obigen Erläuterungen im Zusammenhang mit der Figur 1 für das Ausführungsbeispiel gemäß Figur 2 entsprechend.

Die Figur 3 zeigt eine weitere Variante des Eisenbahnwagenverbunds 10 gemäß Figur 1. Bei der Variante gemäß Figur 3 ist die Plausibilitätsprüfeinrichtung 103 in dem vorderen Wagen 11 des Eisenbahnwagenverbunds 10 angeordnet.

Die Plausibilitätsprüfung findet somit in dem vorderen Wagen 11 auf der Basis einer Statusangabe SA des hinteren Wagens 12 statt, die die Plausibilitätsprüfeinrichtung 103 unter Einbezug der streckenseitigen Kommunikationseinrichtung 30 von der Statusermittlungseinrichtung 101 des hinteren Wagens 12 erhält. Die Übermittlung der Statusangabe SA erfolgt beispielsweise über ein Datentelegramm DT3, das der hintere Wagen 12 zu der streckenseitigen Kommunikationseinrichtung 30 übermittelt, und ein Datentelegramm DT4, das die streckenseitige Kommunikationseinrichtung 30 zu dem vorderen Wagen 11 übermittelt.

Das Datentelegramm DT3 kann beispielsweise umfassen: eine Empfängerangabe EA, die die streckenseitige Kommunikationseinrichtung 30 als Empfänger des Datentelegramms DT3 bezeichnet, eine Senderangabe SS, die den hinteren Wagen 12 als Sender bezeichnet, und einen Nutzdatenabschnitt N, der den vorderen Wagen 11 als Endempfänger des Nutzdatenabschnitts N angibt und die Statusangabe SA des hinteren Wagens 12 mit dem Zeitpunkt T der korrespondierenden Messwerterfassung enthält.

Das Datentelegramm DT4 kann beispielsweise umfassen: eine Empfängerangabe EA, die den vorderen Wagen 11 als Empfänger bezeichnet, eine Senderangabe SS, die die streckenseitige Kommunikationseinrichtung 30 als Sender des Datentelegramms DT4 bezeichnet, und den erwähnten Nutzdatenabschnitt N beispielsweise in unveränderter Form.

Im Übrigen gelten die obigen Erläuterungen im Zusammenhang mit der Figur 1 für das Ausführungsbeispiel gemäß Figur 3 entsprechend.

Die Figur 4 zeigt ein weiteres Ausführungsbeispiel für einen Eisenbahnwagenverbund 10, der durch einen vorderen Wagen 11 und einen hinteren Wagen 12 begrenzt wird. Der Eisenbahnwagenverbund 10 kann einen vollständigen Güterzug bilden, wie dies die Figur 4 beispielhaft zeigt, oder alternativ nur einen Bestandteil eines solchen Güterzugs.

Bei dem Ausführungsbeispiel gemäß Figur 4 sind der vordere Wagen 11 und der hintere Wagen 12 jeweils sowohl mit einer Statusermittlungseinrichtung 101 als auch mit einer Plausibilitätsprüfeinrichtung 103 ausgestattet.

Bei dem Ausführungsbeispiel gemäß Figur 4 ist somit ein dualer Überwachungsbetrieb möglich, bei dem sowohl die vordere Plausibilitätsprüfeinrichtung 103 als auch die hintere Plausibilitätsprüfeinrichtung 103 eine Überwachung hinsichtlich einer Zugtrennung durchführen.

Die in den Figur 4 gezeigten Komponenten arbeiten vorzugsweise wie folgt:
Die Statusermittlungseinrichtung 101 des vorderen Wagens 11 ermittelt ihre Statusangabe SA und leitet diese unmittelbar an die Plausibilitätsprüfeinrichtung 103 des eigenen vorderen Wagens 11 sowie unter Einbezug der streckenseitigen Kommunikationseinrichtung 30 an die Plausibilitätsprüfeinrichtung 103 des hinteren Wagens 12 weiter. Hierzu dienen die beiden Datentelegramme DT1 und DT2, die bereits im Zusammenhang mit der Figur 1 erläutert wurden.

Die Statusermittlungseinrichtung 101 des hinteren Wagens 12 ermittelt ebenfalls ihre Statusangabe SA und leitet diese unmittelbar an die Plausibilitätsprüfeinrichtung 103 des eigenen hinteren Wagens 12 sowie unter Einbezug der streckenseitigen Kommunikationseinrichtung 30 an die Plausibilitätsprüfeinrichtung 103 des vorderen Wagens 11 weiter. Hierzu dienen die beiden Datentelegramme DT3 und DT4, die bereits im Zusammenhang mit der Figur 3 erläutert wurden.

Der Plausibilitätsprüfeinrichtung 103 des vorderen Wagens 11 und der Plausibilitätsprüfeinrichtung 103 des hinteren Wagens 12 stehen somit jeweils die Statusangaben SA beider Wagen zur Verfügung, sodass jede Plausibilitätsprüfeinrichtung 103 jeweils autark für sich eine Plausibilitätsprüfung vornehmen kann, wie dies oben im Zusammenhang mit den Figuren 1 und 3 erläutert wurde.

Die Figur 5 zeigt näher im Detail Bestandteile eines Ausführungsbeispiels für einen Eisenbahnwagen 500, der als der vordere Wagen 11 gemäß den Figuren 1 und 2 bzw. hintere Wagen 12 gemäß Figur 3 eingesetzt werden kann. Der Eisenbahnwagen 500 umfasst eine Rechenanlage mit einer Recheneinrichtung 200 und einen Speicher 210 in dem ein Computerprogrammprodukt CPP abgespeichert ist.

Das Computerprogrammprodukt CPP umfasst ein Statusermittlungsmodul M101, das bei Ausführung durch die Recheneinrichtung 200 die oben beschriebene Statusermittlungseinrichtung 101 bildet, also die Statusermittlung durchführt und die Statusangabe SA erzeugt, wie sie oben beispielsweise im Zusammenhang mit der Figur 1 und dem vorderen Wagen 11 beschrieben worden ist.

Handelt es sich bei dem Eisenbahnwagen 500 um eine Lokomotive, so kann die Recheneinrichtung 200 gleichzeitig auch die Fahrzeugsteuereinrichtung 300 der Lokomotive bilden, wenn geeignete Lokomotivsteuersoftware 310 in dem Speicher 210 installiert ist. Das Computerprogrammprodukt CPP kann einen Bestandteil dieser Lokomotivsteuersoftware 310 bilden, wie die Figur 5 beispielhaft zeigt.

Die Recheneinrichtung 200 steht mit der wageneigenen Kommunikationseinrichtung 102 in Verbindung, die von der Recheneinrichtung 200 angesteuert wird und auf Aufforderung durch die Recheneinrichtung 200 die von dem Statusermittlungsmodul M101 erzeugte Statusangabe SA an die streckenseitige Kommunikationseinrichtung 30 weiterleitet sowie von der streckenseitigen Kommunikationseinrichtung 30 empfangene Datentelegramme an die Recheneinrichtung 200 weiterleitet.

Die Figur 6 zeigt ein Ausführungsbeispiel für einen Eisenbahnwagen 510, der als der vordere Wagen 11 gemäß den Figuren 3 und 4 bzw. hintere Wagen 12 gemäß den Figuren 1, 2 und 4 eingesetzt werden kann, näher im Detail. Der Eisenbahnwagen 510 entspricht dem Eisenbahnwagen 500 gemäß Figur 5 mit dem Unterschied, dass das Computerprogrammprodukt CPP zusätzlich zu dem Statusermittlungsmodul M101 außerdem ein Plausibilitätsprüfmodul M 103 umfasst, das bei Ausführung durch die Recheneinrichtung 200 die Plausibilitätseinrichtung 103 bildet und die Plausibilitätsprüfung durchführt, wie dies oben beispielsweise im Zusammenhang mit der Figur 1 und dem hinteren Wagen 11 beschrieben worden ist.

Auch bei dem Ausführungsbeispiel gemäß Figur 6 kann die Recheneinrichtung 200 einen Bestandteil einer Fahrzeugsteuereinrichtung 300 des Wagens und das Computerprogrammprodukt CPP einen Bestandteil der Lokomotivsteuersoftware 310 bilden.

Im Übrigen gelten die obigen Ausführungen im Zusammenhang mit der Figur 5 für das Ausführungsbeispiel gemäß Figur 6 entsprechend.

Im Zusammenhang mit den Figuren 1 bis 6 wird beispielhaft davon ausgegangen, dass die streckenseitige Kommunikationseinrichtung 30 empfangene Datentelegramme DT1 und DT3 ausliest, verarbeitet und eigene Datentelegramme DT2 und DT4 erzeugt, um die Statusangaben innerhalb des Wagenverbunds 10 weiterzuleiten. Alternativ oder zusätzlich kann vorgesehen sein, dass die streckenseitige Kommunikationseinrichtung 30 empfangene Datentelegramme lediglich verteilt und ohne eigene Änderungen an ihren Kommunikationsmodulen 32 wieder ausgibt, sozusagen als einfache Relaystation arbeitet.

Abschließend sei erwähnt, dass die Merkmale aller oben beschriebenen Ausführungsbeispiele untereinander in beliebiger Weise kombiniert werden können, um weitere andere Ausführungsbeispiele der Erfindung zu bilden.

Auch können alle Merkmale von Unteransprüchen jeweils für sich mit jedem der nebengeordneten Ansprüche kombiniert werden, und zwar jeweils für sich allein oder in beliebiger Kombination mit einem oder mehreren anderen Unteransprüchen, um weitere andere Ausführungsbeispiele zu erhalten.

Unabhängig vom grammatikalischen Geschlecht eines bestimmten Begriffes sind Personen mit männlicher, weiblicher oder anderer Geschlechteridentität mit umfasst.

### Bezugszeichenliste

- 10: Eisenbahnwagenverbund
- 11: Wagen / Eisenbahnwagen
- 12: Wagen / Eisenbahnwagen
- 13: Wagen
- 20: Eisenbahngleisanlage
- 30: streckenseitige Kommunikationseinrichtung
- 31: Kommunikationsmanagementeinrichtung
- 32: Kommunikationsmodul
- 101: wageneigene Statusermittlungseinrichtung
- 102: wageneigene Kommunikationseinrichtung
- 103: Plausibilitätsprüfeinrichtung
- 200: Recheneinrichtung
- 210: Speicher
- 300: Fahrzeugsteuereinrichtung
- 310: Lokomotivsteuersoftware
- 500: Eisenbahnwagen
- 510: Eisenbahnwagen

- AUS: Auslösesignal
- CPP: Computerprogrammprodukt
- DT1-DT4: Datentelegramm
- DT2: Datentelegramm
- DT3: Datentelegramm
- EA: Empfängerangabe
- F: Fahrtrichtung
- M101: Statusermittlungsmodul
- M103: Plausibilitätsprüfmodul
- N: Nutzdatenabschnitt
- SA: wageneigene Statusangabe
- SS: Senderangabe
- T: Zeitpunkt

## Patentansprüche

1. Verfahren zum Betreiben eines Eisenbahnwagenverbunds (10), der durch einen vorderen Wagen (11) und einen hinteren Wagen (12) begrenzt wird,
**dadurch gekennzeichnet, dass**
- in zumindest einem der beiden genannten Wagen eine Statusangabe (SA) ermittelt wird, die die Position und/oder die Geschwindigkeit dieses Wagens angibt,
- die Statusangabe (SA) an eine streckenseitige Kommunikationseinrichtung (30) übermittelt wird,
- die streckenseitige Kommunikationseinrichtung (30) die Statusangabe (SA) an den anderen der beiden genannten Wagen weiterleitet und
- in dem jeweils anderen der beiden genannten Wagen die empfangene Statusangabe (SA) und eine andere Statusangabe (SA), die die Position und/oder die Geschwindigkeit dieses anderen Wagens angibt, einer Plausibilitätsprüfung unterzogen werden und
- in dem anderen Wagen eine Sicherungsmaßnahme ausgelöst wird, wenn die Plausibilitätsprüfung eine Trennung des Eisenbahnwagenverbunds (10) anzeigt.

2. Verfahren nach Anspruch 1,
**dadurch gekennzeichnet, dass**
- in jedem der beiden genannten Wagen jeweils eine Statusangabe (SA) ermittelt wird, die die Position und/oder die Geschwindigkeit des jeweiligen Wagens angibt, und zwar in dem vorderen Wagen (11) eine vordere Statusangabe (SA) und in dem hinteren Wagen (12) eine hintere Statusangabe (SA),
- die vordere Statusangabe (SA) von dem vorderen Wagen (11) an die streckenseitige Kommunikationseinrichtung (30) übermittelt wird, die die vordere Statusangabe (SA) an den hinteren Wagen (12) weiterleitet,
- die hintere Statusangabe (SA) von dem hinteren Wagen (12) an die streckenseitige Kommunikationseinrichtung (30) übermittelt wird, die die hintere Statusangabe (SA) an den vorderen Wagen (11) weiterleitet,
- in dem vorderen Wagen (11) die vordere und hintere Statusangabe (SA) einer vorderen Plausibilitätsprüfung unterzogen werden und die Sicherungsmaßnahme in dem vorderen Wagen (11) ausgelöst wird, wenn die vordere Plausibilitätsprüfung eine Trennung des Eisenbahnwagenverbunds (10) anzeigt, und
- in dem hinteren Wagen (12) die vordere und hintere Statusangabe (SA) einer hinteren Plausibilitätsprüfung unterzogen werden und in dem hinteren Wagen (12) die Sicherungsmaßnahme ausgelöst wird, wenn die hintere Plausibilitätsprüfung eine Trennung des Eisenbahnwagenverbunds (10) anzeigt.

3. Verfahren nach einem der voranstehenden Ansprüche,
**dadurch gekennzeichnet, dass**
das Erzeugen der Statusangabe (SA) und/oder die Plausibilitätsprüfung von einem Computerprogrammprodukt (CPP) gesteuert wird, das in einer Rechenanlage des jeweiligen Wagens, in dem die Statusangabe (SA) gebildet und/oder die Plausibilitätsprüfung durchgeführt wird, ausgeführt wird.

4. Verfahren nach einem der voranstehenden Ansprüche,
**dadurch gekennzeichnet, dass**
- der Eisenbahnwagenverbund (10) einen vollständigen Güterzug bildet, dessen vorderes Zugende durch den vorderen Wagen (11) und dessen hinteres Zugende durch den hinteren Wagen (12) gebildet wird,
- der vordere Wagen (11) eine vordere Lokomotive ist, und
- zwischen der vorderen Lokomotive und dem hinteren Wagen (12) eine Vielzahl an Güterwagen in dem Wagenverbund vorhanden ist.

5. Verfahren nach Anspruch 4,
**dadurch gekennzeichnet, dass**
- das Erzeugen der vorderen Statusangabe (SA) und die vordere Plausibilitätsprüfung von einem Computerprogrammprodukt (CPP) gesteuert wird, das in einer Lokomotivsteuersoftware (310) der vorderen Lokomotive implementiert ist und von einer Rechenanlage der vorderen Lokomotive ausgeführt wird, und
- das Erzeugen der hinteren Statusangabe (SA) und die hintere Plausibilitätsprüfung von einem Computerprogrammprodukt (CPP) gesteuert wird, das in einer Software des hinteren Wagens (12), vorzugsweise in einer Lokomotivsteuersoftware (310) einer den hinteren Wagen (12) bildenden hinteren Lokomotive, implementiert ist und von einer Rechenanlage der hinteren Lokomotive ausgeführt wird.

6. Verfahren nach einem der voranstehenden Ansprüche,
**dadurch gekennzeichnet, dass**
die Durchführung der ausgelösten Sicherungsmaßnahme das Bremsen aller Wagen des Wagenverbunds einschließt.

7. Verfahren nach einem der voranstehenden Ansprüche,
**dadurch gekennzeichnet, dass**
das Auslösen der Sicherungsmaßnahme wagenautark und ohne Einbezug einer streckenseitigen Sicherungseinrichtung, insbesondere ohne Einbezug eines streckenseitigen Stellwerks, erfolgt.

8. Verfahren nach einem der voranstehenden Ansprüche,
**dadurch gekennzeichnet, dass**
die Plausibilitätsprüfung umfasst
- eine Prüfung, ob die in den Statusangaben (SA) angegebenen Geschwindigkeiten beider Wagen (11, 12) unter Berücksichtigung eines vorgegebenen Differenzgeschwindigkeitstoleranzbereichs übereinstimmen, wobei auf eine Trennung des Eisenbahnwagenverbunds (10) geschlossen wird, wenn der Differenzgeschwindigkeitstoleranzbereich verlassen wird, und/oder
- eine Prüfung, ob die in den Statusangaben (SA) angegebenen Positionen der Wagen einen Wagenabstand anzeigen, der unter Berücksichtigung eines vorgegebenen Abstandstoleranzbereichs einem erwarteten Wagenabstand entspricht, wobei auf eine Trennung des Eisenbahnwagenverbunds (10) geschlossen wird, wenn der Abstandstoleranzbereich verlassen wird.

9. Eisenbahnwagen (11, 12, 500) mit einer wageneigenen Statusermittlungseinrichtung (101) zum Ermitteln einer wageneigenen Statusangabe (SA), die die Position und/oder die Geschwindigkeit des jeweiligen Wagens angibt,
**dadurch gekennzeichnet, dass**
- der Eisenbahnwagen (11, 12, 500) mit einer wageneigenen Kommunikationseinrichtung (102), die zur Kommunikation mit einer streckenseitigen Kommunikationseinrichtung (30) geeignet ist, ausgestattet ist und
- die Statusermittlungseinrichtung (101) dazu ausgebildet ist, die wageneigene Statusangabe (SA) über die wageneigene Kommunikationseinrichtung (102) und die streckenseitige Kommunikationseinrichtung (30) an eine Plausibilitätsprüfeinrichtung (103) eines anderen Wagens zu übermitteln.

10. Eisenbahnwagen (11, 12, 510) mit einer wageneigenen Statusermittlungseinrichtung (101) zum Ermitteln einer wageneigenen Statusangabe (SA), die die Position und/oder die Geschwindigkeit des jeweiligen Wagens angibt,
**dadurch gekennzeichnet, dass**
- der Eisenbahnwagen (11, 12, 500) mit einer wageneigenen Kommunikationseinrichtung (102), die zur Kommunikation mit einer streckenseitigen Kommunikationseinrichtung (30) geeignet ist, ausgestattet ist und
- der Eisenbahnwagen (11, 12, 510) eine Plausibilitätsprüfeinrichtung (103) aufweist, die dazu ausgebildet ist, die wageneigene Statusangabe (SA) der wageneigenen Statusermittlungseinrichtung (101) und eine wagenfremde Statusangabe (SA), die sie über die wageneigene Kommunikationseinrichtung (102) von der streckenseitigen Kommunikationseinrichtung (30) empfängt, einer Plausibilitätsprüfung zu unterziehen und eine Sicherungsmaßnahme einzuleiten, wenn die Plausibilitätsprüfung eine Trennung des Zugverbands anzeigt.

11. Eisenbahnwagen (11, 12, 500, 510) nach Anspruch 10,
**dadurch gekennzeichnet, dass**
- die Statusermittlungseinrichtung (101) dazu ausgebildet ist, die wageneigene Statusangabe (SA) über die wageneigene Kommunikationseinrichtung und die streckenseitige Kommunikationseinrichtung (30) an eine Plausibilitätsprüfeinrichtung (103) eines anderen Wagens zu übermitteln.

12. Eisenbahnwagenverbund (10), der durch einen vorderen Wagen (11) und einen hinteren Wagen (12) begrenzt wird,
**dadurch gekennzeichnet, dass**
einer der beiden genannten Wagen ein Eisenbahnwagen nach einem der voranstehenden Ansprüche 9 oder 11 ist und
der andere der beiden genannten Wagen ein Eisenbahnwagen nach einem der voranstehenden Ansprüche 10 oder 11 ist.

13. Eisenbahnwagenverbund (10) nach Anspruch 12,
**dadurch gekennzeichnet, dass**
- der Eisenbahnwagenverbund (10) einen vollständigen Güterzug bildet, dessen vorderes Zugende durch den vorderen Wagen (11) und dessen hinteres Zugende durch den hinteren Wagen (12) begrenzt wird,
- wobei zumindest einer der beiden Wagen, also der vordere Wagen (11) und/oder der hintere Wagen (12), durch eine Lokomotive gebildet wird.

14. Computerprogrammprodukt (CPP),
**dadurch gekennzeichnet, dass**
das Computerprogrammprodukt (CPP) zur Installation auf einer Rechenanlage eines Eisenbahnwagens, insbesondere eines Eisenbahnwagens (11, 12, 500, 510) nach einem der voranstehenden Ansprüche 9 bis 11, bestimmt ist und insbesondere zur Integration in eine Lokomotivsteuersoftware (310) einer Lokomotive geeignet ist sowie dazu ausgestaltet ist, bei Ausführung durch eine Recheneinrichtung (200) der Rechenanlage eine Statusangabe (SA) zu erzeugen, die die Position und/oder die Geschwindigkeit des jeweiligen Eisenbahnwagens angibt, wobei das Computerprogrammprodukt (CPP) außerdem dazu ausgestaltet ist,
- die Statusangabe (SA) mittels einer wageneigenen Kommunikationseinrichtung (102) an eine streckenseitige Kommunikationseinrichtung (30) zwecks Weiterleitung an ein entsprechendes Computerprogrammprodukt (CPP) eines anderen Eisenbahnwagens desselben Eisenbahnwagenverbunds (10) zu übermitteln, und/oder
- die Statusangabe (SA) und eine empfangene wagenfremde Statusangabe (SA), die die Position und/oder die Geschwindigkeit des anderen Eisenbahnwagens angibt, einer Plausibilitätsprüfung zu unterziehen und eine Sicherungsmaßnahme auszulösen, wenn die Plausibilitätsprüfung eine Trennung des Eisenbahnwagenverbunds (10) anzeigt.
